# EUROPÄISCHE PATENTSCHRIFT

(11) **EP 2 580 983 B1**
(45) Veröffentlichungstag und Bekanntmachung des Hinweises auf die Patenterteilung: **16.07.2014**
(21) Anmeldenummer: 12187779.9
(22) Anmeldetag: 09.10.2012
(51) Int. Cl.: A45C 11/18

(54) **Vorrichtung zur Aufbewahrung von Speichermedien**
Memory card storage device
Dispositif de logement de cartes à mémoire

(30) Priorität: 11.10.2011 DE 202011106598 U
(43) Veröffentlichungstag der Anmeldung: 17.04.2013
(73) Patentinhaber: Grill, Alois, 93170 Bernhardswald (DE)
(72) Erfinder: Grill, Alois, 93170 Bernhardswald (DE)
(74) Vertreter: Graf Glück Kritzenberger

(56) Entgegenhaltungen:
- CN-Y- 201 200 056
- DE-U1- 20 017 271
- JP-A- 3 027 415
- KR-B1- 100 731 203
- US-A1- 2010 046 156

## Beschreibung

Die Erfindung betrifft eine Vorrichtung zur Aufbewahrung von Speichermedien, insbesondere zur Aufbewahrung von SD-Speicherkarten gemäß dem Oberbegriff des Patentanspruches 1.

In der aktuellen Zeit sind Speichermedien in Form von Speicherkarten weder im Geschäftsbereich noch im privaten Umfeld aus dem täglichen Gebrauch wegzudenken. Sowohl zur Datensicherung bzw. -speicherung als auch für Datentransferzwecke werden tragbare Speicherkarten verwendet. Beispielsweise werden in der digitalen Fotographie Bilder bzw. Fotos auf entsprechenden Speicherkarten abgespeichert. Ebenso gibt es Speicherkarten zur Verwendung in Mobilfunkgeräten, Smartphones oder MP3-Playern zum Speichern digitalisierter Musikdaten. Auch sind derartige Speicherkarten zur Verwendung in Personal Computern vorgesehen, vorzugsweise mittels spezieller Adaptermodule.

Verschiedene Speicherkarten unterscheiden sich beispielsweise in Größe und Speicherkapazität, in der Regel sind alle Speicherkarten jedoch relativ klein. Die Größen reichen von ca. 32 mm × 24 mm x 2 mm einer SD-Karte bis 11 mm × 15 mm x 1 mm einer micro-SD-Karte.

Zur geschützten und sicheren Aufbewahrung von Speicherkarten, aber auch für Ordnungszwecke und vor allem um einem Verlust von Speicherkarten vorzubeugen werden entsprechende Behältnisse wie Etuis, Schatullen oder kassetten- bzw. hüllenartige Behälter angeboten.

Beispielsweise beschreibt die DE 20 2006 001 938 U1 eine Vorrichtung zur Aufbewahrung von kleinen digitalen Speichermedien bei der eine stabile, nicht biegsame Kunststoffplatte im Format einer Scheckkarte auf einer ihrer Flächen eine Schaumstoffpolsterung mit Vertiefungen in der Größe von Speicherkarten aufweist. Die Speicherkarten können von oben in die Vertiefungen eingefügt und in dieser Weise eingebettet in den Schaumstoff aufbewahrt werden. Nachteilig an der in der DE 20 2006 001 938 U1 ist, dass die Speicherkarten zwar in der Aufbewahrungsvorrichtung eingefügt vorliegen, die Speicherkarten jedoch unbedeckt sind und dadurch ein Schutz vor Staub oder anderen Partikeln nur sehr eingeschränkt gewährleistet ist. Außerdem besteht die Gefahr, dass die Festigkeit bzw. Elastizität des auf die Kunststoffplatte aufgeklebten Schaumstoffes mit der Zeit nachlässt und die eingefügten Speicherkarten aus den Vertiefungen herausfallen.

Die US 2010/0258459 A1 offenbart einen Behälter für Speicherkarten bestehend aus einer oberen und einer unteren Abdeckung und einem zwischen den Abdeckungen angeordneten Trägergrundgerüst, wobei das Trägergrundgerüst eine Reihe größerer und kleinerer Öffnungen zur Aufnahme von Standard- bzw. micro-SD-Speicherkarten aufweist. Als Schutz vor einem ungewollten Herausfallen der Speicherkarten dient ein kleiner Federvorsprung, welcher in entsprechende Vertiefungen in den Speicherkarten eingreifen kann.

Ebenso beschreibt die US 2010/0038269 A1 eine Vorrichtung zur Aufbewahrung von Speicherkarten umfassend eine Abdeckung und ein zentrales Ordnungselement, wobei die Abdeckung in einen unteren und einen oberen über einen mittig angeordneten Rückenabschnitt miteinander verbunden Abschnitt unterteilt ist, und das zentrale Ordnungselement zwischen oberem und unteren Abdeckabschnitt angeordnet ist.

Nachteilig an den genannten Vorrichtungen zur Aufbewahrung von Speicherkarten ist, dass kein Verschließen der Aufnahmeräume möglich ist und deshalb sowohl die Gefahr eines Staub- oder Partikeleintrages als auch die Gefahr eines Verlusts der mitgeführten Speicherkarten besteht.

Die WO 2010/107556 A1 offenbart einen Behälter zur Ordnung und Aufbewahrung von Speicherkarten, umfassend zumindest zwei getrennte Aufnahmeräume zum flachen Einlegen der Speicherkarten, wobei jeder Aufnahmeraum über eine verschließbare Klappe zum Verschließen des Aufnahmeraumes verfügt.

Zwar sind die Aufnahmeräume des in der WO 2010/107556 A1 offenbarten Behälters verschließbar, jedoch ist die Stabilität des Behälters aufgrund der relativ großflächigen ober- und/oder unterseitig angeordneten Öffnungen beeinträchtigt.

Aus der CN 201 200 056 Y ist beispielsweise eine Vorrichtung zur Aufbewahrung von Speichermedien umfassend mehrere Aufnahmeräume bekannt, die einen einstückig ausgebildeten Grundkörper aufweist. Die Aufnahmeräume sind in einer Ausführungsform über eine längsseitige schlitzartige Öffnung zugänglich, über welche das Speichermedium in den Aufnahmeraum einführbar ist.

Die DE 200 17 271 U1 beschreibt ein Magazin für Mobilfunk SI-Module bzw. SIM-Karten, welches aus einem Kunststoffbehälter mit einem Deckel besteht und ein oder mehrere Abteilungen zur Aufnahme der SI-Module über längsseitige Öffnungen aufweist.

Aus der KR 100 731 203 B sind diverse, jeweils mehrteilige Ausführungsformen eines Aufbewahrungsbehälters für Speicherkarten bekannt.

Auch aus der JP 3 027415 A ist eine Vorrichtung zur Aufbewahrung von Speichermedien umfassend mehrere Aufnahmeräume bekannt, die einen einstückig ausgebildeten Grundkörper aufweist, wobei die Öffnungen der Aufnahmeräume über einen gemeinsamen Deckel verschließbar sind.

Aufgabe der Erfindung ist es daher, eine ausreichend stabile, in Brieftaschen oder Geldbörsen mitführbare Vorrichtung zur Aufbewahrung von Speichermedien, insbesondere zur Aufbewahrung von SD-Speicherkarten bereitzustellen, welche bei einfacher Handhabung eine sichere und saubere Aufbewahrung der Speichermedien erlaubt. Die Aufgabe wird ausgehend von den Merkmalen des Oberbegriffes des Patentanspruches 1 durch dessen kennzeichnende Merkmale gelöst.

Die vorliegende Erfindung bezieht sich auf eine Vorrichtung zur Aufbewahrung von Speichermedien, insbesondere zur Aufbewahrung von SD-Speicherkarten. Die Vorrichtung weist einen flachen, quaderförmigen Grundkörper mit einer Oberseite, einer Unterseite und sich jeweils gegenüberliegenden Stirn- und Längsseiten auf, wobei der flache Grundkörper mehrere Aufnahmeräume ausbildet. In den Längsseiten weist der Grundkörper mehrere mit jeweils einem Aufnahmeraum in Verbindung stehende schlitzartige Öffnung zum Einschieben eines Speichermediums in den jeweiligen Aufnahmeraum auf. Der Grundkörper ist einstückig ausgebildet. Die Vorrichtung zeichnet sich erfindungsgemäß dadurch aus, dass die schlitzartigen Öffnungen jeweils mit einem längsseitig am Grundkörper vorgesehenen Deckelabschnitt verschließbar sind, dass jeder verschließbare Deckelabschnitt mittels eines Filmscharniers an der jeweiligen Längsseite des Grundkörpers angelenkt und relativ zum Grundkörper schwenkbar ist, und dass zum festen Verschließen der Aufnahmeräume jeder Deckelabschnitt zusammen mit der Längsseite des Grundkörpers einen Clipverschluss ausbildet.

Besonders vorteilhaft kann ein SD-Speichermedium, wie zum Beispiel eine Standard SD-Speicherkarte durch die schlitzartige Öffnung seitlich, nämlich längsseitig in den Aufnahmeraum des Grundkörpers eingeschoben werden, wodurch sich eine besonders einfache Handhabung beim Einführen bzw. Herausnehmen eines Speichermediums in den Grundkörper ergibt. Durch den Deckelabschnitt ist ein sicheres Verschließen des Aufnahmeraumes möglich. Ein unbeabsichtigtes Herausrutschen bzw. Herausfallen einer in den Aufnahmeraum eingeführten Speicherkarte wird mittels des verschließbaren Deckelabschnittes genauso verhindert wie ein Verschmutzen der Karte durch Staub oder dergleichen Partikel. Bei Vorsehen mehrerer Aufnahmeräume, welche jeweils unabhängig voneinander verschließbar sind, kann besonders vorteilhaft eine individuelle Aufbewahrung und Entnahme von einzelnen Speicherkarten erfolgen.

Ein weiterer Vorteil der längsseitig angeordneten Öffnungen mit Deckelabschnitten ergibt sich beispielsweise dadurch, dass eine in einer Brieftasche oder einer Geldbörse mitgeführte erfindungsgemäße Vorrichtung nicht zwangsweise aus der Brieftasche heraus genommen werden muss, um die Deckelabschnitte des Grundkörpers öffnen und die Speicherkarte herausnehmen zu können.

Besondere Stabilität bringt die einstückige Ausbildung des Grundkörpers mit sich. Durch ausgewählte, günstige Herstellungsverfahren wie zum Beispiel Spritzgussverfahren kann die Vorrichtung in dieser stabilen Weise in einem Einschrittverfahren hergestellt werden. Aufgrund der einstückigen Ausbildung des Grundkörpers gibt es keine Schweißnähte, Klebverbindungen oder dergleichen, welche unter Beanspruchung brechen oder aufreißen können.

Bevorzugt weist der flache Grundkörper Scheckkartenformat auf, wodurch eine Aufbewahrung der Vorrichtung in dafür vorgesehenen Einsteck- oder Einschubfächern einer Brieftasche oder Geldbörse möglich ist. Die Länge des Grundkörpers liegt dabei in einem Bereich von 80 mm bis 85 mm, die Breite in einem Bereich von 50 mm bis 55 mm. Die Höhe des scheckkartenformatigen Grundkörpers ist mit maximal rund 4 mm so ausgelegt, dass einerseits der im Grundkörper ausgebildete Aufnahmeraum hoch genug ist, um beispielsweise eine SD-Speicherkarte aufzunehmen und andererseits die den Aufnahmeraum begrenzenden Wandungen auf der Ober- und Unterseite des Grundkörpers noch dick genug sind, um ein ausreichende Stabilität der Vorrichtung zu gewährleisten. Bei einer in einem Bereich von 0,8 mm bis 1,2 mm dicken Wandstärke liegt die Höhe des Grundkörpers also in einem Bereich von 3,6 mm bis 4,4 mm, sofern Standard SD-Speicherkarten untergebracht werden sollen. Für mini- oder micro-SD-Speicherkarten reichen geringere Höhen des Grundkörpers aus.

Gemäß einer bevorzugten Ausführungsform der vorliegenden Erfindung können die einzelnen, getrennt voneinander ausgebildeten Aufnahmeräume in ihrer Größe und Dimension auf unterschiedlich große SD-Speicherkarten angepasst sein. Die die einzelnen Aufnahmeräume begrenzenden Trennwandungen sind vergleichbar mit gekreuzt verlaufenden Streben und tragen daher wiederum zur Stabilität der Vorrichtung bei, da sie einen gewissen Torsions- und Knickschutz darstellen.

Besondere Vorteile ergeben sich dadurch, dass jede Öffnung eine vorgegebene Öffnungsweite aufweist, wobei die Öffnungsweiten an die Größe verschiedener Speichermedien, insbesondere an die Größen von SD-Speicherkarten, mini-SD-Speicherkarten, micro-SD-Speicherkarten oder dergleichen angepasst sind.

Bevorzugt sind in der Oberseite und/oder Unterseite Vertiefungen ausgebildet, wobei die Vertiefungen sowohl die Lage als auch die Abmessungen der vom Grundkörper ausgebildeten Aufnahmeräume andeuten. Durch die Vertiefungen in der Ober- und/oder Unterseite des Grundkörpers kann besonders vorteilhaft die Größe der einzelnen Aufnahmeräume auf den ersten Blick erfasst werden. Zudem tragen die Vertiefungen wiederum zur verbesserten Stabilität der Vorrichtung bei, da die darüber entstehende wabenartige Ausbildung der Ober- und/oder Unterseite einem Verbiegen, Verdrehen oder Knicken entgegenwirkt.

Die Vertiefungen sind vorzugsweise in Form von Sichtfenstern und/oder bedruckbar und/oder zur handschriftlichen Kennzeichnung ausgebildet. Besonders vorteilhaft wird bei Ausführungsformen mit transparenten Sichtfenstern die Sicht auf die in den Aufnahmeräumen befindlichen Speicherkarten frei gegeben, um diese auch von außen zu identifizieren. Bei zur handschriftlichen Kennzeichnung geeigneten Vertiefungen können die einzelnen Aufnahmeräume ebenso außen auf der Vorrichtung beschriftet werden. Die Vertiefungen eignen sich jedoch auch insbesondere zum Bedrucken und können ganz besonders vorteilhaft für Werbezwecke eingesetzt werden. Sollen die Vertiefungen für Werbezwecke verwendet werden, können Schriftzüge, Bildmarken, Logos oder dergleichen bereits beim Herstellungsverfahren auf die Vertiefungen aufgebracht werden.

Gemäß einer bevorzugten Ausführungsform der vorliegenden Erfindung ist jeder verschließbare Deckelabschnitt mittels eines Filmscharniers an den Stirn- und/oder Längsseiten des Grundkörpers angelenkt und relativ zum Grundkörper schwenkbar. Insbesondere bevorzugt ist der schwenkbare Deckelabschnitt dabei in Form eines Clip-Verschlusses ausgebildet.

Besonders vorteilhaft ist der flache Grundkörper aus Kunststoff, insbesondere aus Polypropylen hergestellt. Kunststoffmaterialien eignen sich insbesondere zur Herstellung des Grundkörpers, da diese Materialien in Spritzgussverfahren verwendet werden können und ein aus diesen Materialien hergestellter Grundkörper leicht, stabil und dennoch flexibel ist. Verschiedene Farbgebungen und Gestaltungsmöglichkeiten sind zudem frei wählbar.

Bevorzugt ist in der Vorrichtung zur Aufbewahrung von Speichermedien zusätzlich ein USB-Speicherstick vorgesehen. Der USB-Speicherstick ist hinsichtlich seiner geometrischen Form und Abmessung an die erfindungsgemäße Vorrichtung angepasst. Vorzugsweise wird dieser verschiebbar in der Vorrichtung vorgesehen, so dass dieser im Nichtgebrauchszustand vollständig in einem zugeordneten Aufnahmeraum aufgenommen ist.

Die Erfindung soll nachfolgend anhand von Ausführungsbeispielen im Zusammenhang mit den Figuren näher erläutert werden. Zudem ergeben sich Weiterbildungen, Vorteile und Anwendungsmöglichkeiten der Erfindung auch aus der nachfolgenden Beschreibung der Ausführungsbeispiele und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Es wird aber ausdrücklich darauf hingewiesen, dass die Erfindung keinesfalls auf die angegebenen Beispiele beschränkt sein soll. Es zeigen
- Fig. 1: beispielhaft in perspektivischer Darstellung eine Ausführungsform der erfindungsgemäßen Vorrichtung zur Aufbewahrung von Speichermedien,
- Fig. 2: beispielhaft in perspektivischer Darstellung eine weitere Ausführungsform der erfindungsgemäßen Vorrichtung zur Aufbewahrung von Speichermedien mit integrierten USB-Speicherstick und
- Fig. 3: einen stark vergrößerten Ausschnitt einer längsseitigen Ansicht einer erfindungsgemäßen Vorrichtung zur Aufbewahrung von Speichermedien.

Die Figur 1 zeigt eine Ausführungsform einer erfindungsgemäßen Vorrichtung 1 zur Aufbewahrung von Speichermedien, insbesondere zur Aufbewahrung von SD-Speicherkarten. Die Vorrichtung 1 weist einen flachen, quaderförmigen Grundkörper 2 mit einer Länge I, einer Breite b und einer Höhe h auf. Der Grundkörper 2 umfasst eine Oberseite 3, eine Unterseite 4 und sich jeweils gegenüberliegende Stirn- und Längsseiten 5, 6. Im dargestellten Ausführungsbeispiel bildet der eine Hauptachse HA aufweisende flache Grundkörper 2 drei größere Aufnahmeräume 7 und fünf kleinere Aufnahmeräume 7' aus. Die Aufnahmeräume 7 sind zur Aufnahme von SD-Speicherkarten und die Aufnahmeräume 7' zur Aufnahme von micro-SD-Speicherkarten ausgelegt.

Der Grundkörper 2 weist auf beiden Längsseiten 6 mehrere, jeweils mit einem Aufnahmeraum 7, 7' in Verbindung stehende schlitzartige Öffnungen 8 zum Einschieben eines Speichermediums in die Aufnahmeräume 7, 7' auf. Die schlitzartigen Öffnungen 8 sind in einem vorgegebenen Abstand zueinander auf den Längsseiten 6 des Grundkörpers angeordnet. Die mit den kleineren Aufnahmeräumen 7' in Verbindung stehenden schlitzartigen Öffnungen sind in der perspektivischen Darstellung der Figur 1 nicht zu sehen.

Erfindungsgemäß ist der Grundkörper 2 einstückig ausgebildet und verfügt über längsseitig angeordnete Deckelabschnitte 9, über die die schlitzartigen Öffnungen 8 verschließbar sind. Die Deckelabschnitte 9 sind zusammen mit den Öffnungen 8 in den Längsseiten 6 des Grundkörpers ausgebildet. Jeder Deckelabschnitt 9 ist mittels eines Filmscharniers 12 (in der Figur 1 nicht dargestellt) am Grundkörper 2 angelenkt und relativ zum Grundkörper 2 zwischen einer geöffneten und einer geschlossenen Position verschwenkbar.

Zum festen Verschließen der Aufnahmeräume 7, 7' bildet jeder Deckelabschnitt 9 zusammen mit der Längsseite 6 des Grundkörpers 2 im dargestellten Beispiel einen Clipverschluss aus, wobei längsseitig am Grundkörper 2 angeordnete Anschlussnasen 9.2 mit am Deckelabschnitt 9 ausgebildeten Ausnehmungen 9.1 in Eingriff bringbar sind und in diese einrasten können.

In der dargestellten bevorzugten Ausführungsform der Vorrichtung 1 weist der Grundkörper 2 auf der Oberseite 3 und der Unterseite 4 Vertiefungen 10, 10' auf, wobei sich jede Vertiefung 10, 10' im Wesentlichen über den Bereich eines Aufnahmeraumes 7, 7' erstreckt und die Vertiefungen10, 10' somit an den Ober- und Unterseiten 3, 4 die Größe und Lage der Aufnahmeräume 7, 7' andeuten bzw. anzeigen. Die Vertiefungen 10, 10' können in Form von Sichtfenstern ausgebildet sein und/oder beschriftet und/oder bedruckt werden, wodurch sie beispielsweise eine Identifizierung der in den zugehörigen Aufnahmeräumen befindlichen Speicherkarten erlauben. Aufgrund der Vertiefungen 10, 10' wird zudem eine stabilisierende, wabenartige Struktur in der Oberseite 3 und/oder der Unterseite 4 des Grundkörpers 2 erzeugt.

Der Grundkörper 2 weist im Wesentlichen Scheckkartenformat auf, wobei der Grundkörper des dargestellten Beispieles eine Länge I von rund 85 mm, eine Breite b von rund 53 mm und eine Höhe h von etwa 4 mm aufweist. Aufgrund des Scheckkartenformates des Grundkörpers 2 kann die Vorrichtung 1 zur Aufbewahrung von Speichermedien in entsprechende Einschub- bzw. Einsteckfächer von Brieftaschen oder Geldbörsen eingeschoben werden und so bequem und sicher in einer Brieftasche oder Geldbörse oder dergleichen mitgeführt werden.

Der Grundkörper 2 ist bevorzugt aus einem Kunststoffmaterial, insbesondere aus Polypropylen mittels Spritzgussverfahren hergestellt. Die Wandstärken der die Aufnahmeräume 7, 7' begrenzenden Wandungen an der Ober- bzw. Unterseite 3,4 des Grundkörpers 2 sind derart gewählt, um einerseits eine ausreichende Stabilität sicherzustellen, andererseits jedoch den Grundkörper 2 in einer möglichst geringen Höhe h herzustellen. Die Wandstärken liegen in einem Bereich von 0,8 mm bis 1,2 mm.

Die Figur 2 zeigt eine weitere Ausführungsform der erfindungsgemäßen Vorrichtung 1 zur Aufbewahrung von Speichermedien mit einem integrierten USB-Speicherstick 11. Im dargestellten Beispiel ist in der Stirnseite 5 des Grundkörpers 2 ein Hohlraum ausgenommen, wobei der Hohlraum zur verschiebbaren Aufnahme und Führung eines USB-Speichersticks 11 ausgebildet ist. Der USB-Speicherstick 11 kann derart in den Hohlraum eingebracht werden, dass dieser geführt in dem Hohlraum in einer Richtung S ausgefahren und eingezogen werden kann.

Die Figur 3 zeigt einen stark vergrößerten Ausschnitt einer längsseitigen Ansicht einer Ausführungsform der erfindungsgemäßen Vorrichtung 1 zur Aufbewahrung von Speichermedien. In dem in Figur 3 dargestellten Ausschnitt ist die mittlere schlitzartige Öffnung 8, welche mit dem mittleren Aufnahmeraum 7 in Verbindung steht vollständig zu sehen, wobei der korrespondierende Deckelabschnitt 9 in einem geöffneten Zustand dargestellt ist. Von den jeweils benachbarten schlitzartigen Öffnungen 8 ist nur ein kleiner Teilabschnitt zu sehen, wobei diese schlitzartigen Öffnungen 8 mittels ihrer zugehörigen Deckelabschnitte 9 verschlossen dargestellt sind.

Der im Wesentlichen rechteckförmige Deckelabschnitt 9 ist mit einer seiner langen Seiten mittels eines eine Schwenkachse SA aufweisenden Filmscharniers 12 an einer Längsseite 6 des Grundkörpers 2 angelenkt. Das sich entlang der Schwenkachse SA erstreckende Filmscharnier 12 ist an einem der Unterseite 4 des Grundkörpers 2 zugewandten Abschnitt der Längsseite 6 angeordnet, wobei die Schwenkachse SA näherungsweise parallel zur Hauptachse HA verläuft. Alternativ kann das Filmscharnier 12 jedoch auch der Oberseite 3 des Grundkörpers 2 zugewandt verlaufen. Ebenso ist es möglich, dass der Deckelabschnitt 9 mit einer seiner kurzen Seiten über ein Filmscharnier 12 am Grundkörper 2 angelenkt ist, wobei in einer solchen Ausführungsform die Schwenkachse SA im Wesentlichen senkrecht zur Hauptachse HA des Grundkörpers verläuft.

Der Deckelabschnitt 9 ist im dargestellten Beispiel im Bereich seiner freien langen Seite mit zwei Ausnehmungen 9.1 versehen, welche mit zwei an der Längsseite 6 des Grundkörpers 2 angeordneten Anschlussnasen 9.2 in Wirkverbindung treten können, so dass die Anschlussnasen 9.2 in die Ausnehmungen 9.1 einrasten und der Deckelabschnitt 9 die schlitzartige Öffnung 8 und somit den Aufnahmeraum 7 fest verschließt. Alternativ können die Anschlussnasen 9.2 jedoch auch am Deckelabschnitt 9 angeformt und die Ausnehmungen 9.1 außerhalb des Deckelabschnittes 9 in der Längsseite 6 des Grundkörpers 2 ausgebildet sein. Ebenso kann der Deckelabschnitt 9 zusammen mit der Längsseite 6 des Grundkörpers 2 andere bekannte Arten eines Clipverschlusses ausbilden.

Der Deckelabschnitt 9 ist derart über das Filmscharnier 12 am Grundkörper 2 angelenkt, dass der Grundkörper 2 im geschlossenen Zustand, nämlich bei geschlossenen Deckelabschnitten 9, eine glatte, ebene Längsseite 6 aufweist, wobei die eine Öffnung 8 eingrenzenden Stege 6a der Längsseite 6 mit den Flächen der Deckelabschnitte 9 in einer Ebene liegen.

Jede schlitzartige Öffnung 8 weist eine vorgegebene Öffnungsweite a auf, wobei die Öffnungsweite a an die Größe des mit der Öffnung 8 verbundenen Aufnahmeraumes 7, 7' und somit an die Größe der aufzunehmenden Speichermedien angepasst ist. Die zur Aufnahme von Standard SD-Speicherkarten ausgebildeten größeren Aufnahmeräume 7 beispielsweise sind mit Öffnungen 8 mit einer Öffnungsweite a im Bereich von rund 24 mm bis 25 mm ausgestattet. Für kleinere Aufnahmeräume 7' zur Aufnahme von micro-SD-Speicherkarten hingegen reichen Öffnungen 8 mit einer Öffnungsweite a im Bereich von rund 11 mm bis 12 mm.

Die Erfindung wurde voranstehend an einem Ausführungsbeispiel beschrieben. Es versteht sich, dass zahlreiche Modifikationen und Änderungen der Erfindung möglich sind.

### Bezugszeichenliste

- 1: Vorrichtung zur Aufbewahrung von Speichermedien
- 2: Grundkörper
- 3: Oberseite
- 4: Unterseite
- 5: Stirnseite
- 6: Längsseite
- 6a: Stege
- 7, 7': Aufnahmeraum
- 8: Öffnung
- 9: Deckelabschnitt
- 9.1: Ausnehmung
- 9.2: Anschlussnase
- 10, 10': Vertiefungen
- 11: USB-Speicherstick
- 12: Filmscharnier

- a: Öffnungsweite
- b: Breite
- h: Höhe
- HA: Hauptachse
- I: Länge
- S: Schieberichtung
- SA: Schwenkachse

## Patentansprüche

1. Vorrichtung (1) zur Aufbewahrung von Speichermedien, insbesondere zur Aufbewahrung von SD-Speicherkarten aufweisend einen flachen, quaderförmigen Grundkörper (2) mit einer Oberseite (3), einer Unterseite (4) und sich jeweils gegenüberliegende Stirn- und Längsseiten (5, 6), wobei der flache Grundkörper (2) mehrere voneinander getrennte Aufnahmeräume (7, 7') ausbildet und in den Längsseiten (5, 6) des Grundkörpers (2) mehrere schlitzartige Öffnungen (8) in einem vorgegebenen Abstand zueinander ausgebildet sind, wobei jede Öffnung (8) mit je einem Aufnahmeraum (7, 7') zum Einschieben eines Speichermediums in den jeweiligen Aufnahmeraum (7, 7') in Verbindung steht und wobei der Grundkörper (2) einstückig ausgebildet ist, **dadurch gekennzeichnet, dass** die schlitzartigen Öffnungen (8) jeweils mit einem längsseitig am Grundkörper (2) vorgesehenen Deckelabschnitt (9) verschließbar sind, dass jeder verschließbare Deckelabschnitt (9) mittels eines Filmscharniers (12) an der jeweiligen Längsseite (5, 6) des Grundkörpers (2) angelenkt und relativ zum Grundkörper (2) schwenkbar ist, und dass zum festen Verschließen der Aufnahmeräume (7, 7') jeder Deckelabschnitt (9) zusammen mit der Längsseite (5, 6) des Grundkörpers (6) einen Clipverschluss ausbildet.

2. Vorrichtung (1) nach Anspruch 1, **dadurch gekennzeichnet, dass** der flache Grundkörper (2) Scheckkartenformat aufweist.

3. Vorrichtung nach Anspruch 1, **dadurch gekennzeichnet, dass** jede Öffnung (8) eine vorgegebene Öffnungsweite (a) aufweist, wobei die Öffnungsweiten (a) an die Größe verschiedener Speichermedien, insbesondere an die Größen von SD-Speicherkarten, mini-SD-Speicherkarten, micro-SD-Speicherkarten oder dergleichen angepasst sind.

4. Vorrichtung nach einem der vorhergehenden Ansprüche, **dadurch gekennzeichnet, dass** in der Oberseite (3) und/oder in der Unterseite (4) Vertiefungen (10, 10') ausgebildet sind, wobei die Vertiefungen (10, 10') sowohl die Lage als auch die Abmessungen der vom Grundkörper (2) ausgebildeten Aufnahmeräume (7, 7') abbilden.

5. Vorrichtung nach Anspruch 4, **dadurch gekennzeichnet, dass** die Vertiefungen (10, 10') in Form von Sichtfenstern ausgebildet sind.

6. Vorrichtung nach Anspruch 4 oder 5, **dadurch gekennzeichnet, dass** die Vertiefungen (10, 10') bedruckbar und/oder zur handschriftlichen Kennzeichnung ausgebildet sind.

7. Vorrichtung nach einem der vorhergehenden Ansprüche, **dadurch gekennzeichnet, dass** der flache Grundkörper (2) aus Kunststoff, insbesondere aus Polypropylen hergestellt ist.

8. Vorrichtung nach einem der vorhergehenden Ansprüche, **dadurch gekennzeichnet, dass** der Grundkörper zur Aufnahme eines USB-Speicherstickes (11) ausgebildet ist.

## Claims

1. A device (1) for storing storage media, in particular for storing SD memory cards having a flat, rectangular base body (2) comprising an upper side (3), a bottom side (4), and front and longitudinal sides (5, 6), which are in each case located opposite one another, wherein the flat base body (2) forms a plurality of accommodating spaces (7, 7'), which are separated from one another and a plurality of slot-like openings (8) are embodied in the longitudinal sides (5, 6) of the base body (2) at a predetermined distance to one another, wherein each opening (8) is in each case in contact with an accommodating space (7, 7') for inserting a storage medium into the respective accommodating space (7, 7') and wherein the base body (2) is formed in one piece, **characterized in that** the slot-like openings (8) are in each case closable by means of a lid section (9) provided on the longitudinal side of the base body (2), **in that** each closable lid section (9) is hinged to the respective longitudinal side (5, 6) of the base body (2) by means of an integral hinge (12) and is pivotable relative to the base body (2) and **in that** each lid section (9), together with the longitudinal side (5, 6) of the base body (2), forms a clip closure for fixedly closing the accommodating spaces (7, 7').

2. Device (1) according to claim 1, **characterized in that** the flat base body (2) is credit card sized.

3. Device according to claim 1, **characterized in that** each opening (8) has a predetermined opening width (a), wherein the opening widths (a) are adapted to the size of different storage media, in particular to the sizes of SD memory cards, mini SD memory cards, micro SD memory cards or the like.

4. Device according to one of the preceding claims, **characterized in that** the upper side (3) and/or in the bottom side (4) are provided with recesses (10, 10'), wherein the recesses (10, 10') reproduce both the position as well as the dimensions of the accommodating spaces (7, 7'), provided by the base body (2).

5. Device according to claim 4, **characterized in that** the recesses (10, 10') are designed as viewing windows.

6. Device according to claim 4 or 5, **characterized in that** the recesses (10, 10') are designed for being printable and/or for hand-written labelling.

7. Device according to one of the preceding claims, **characterized in that** the flat base body (2) is made of plastic, in particular of polypropylene.

8. Device according to one of the preceding claims, **characterized in that** the base body is designed for accommodating a USB flash drive (11).

## Revendications

1. Dispositif (1) destiné au rangement de supports d'enregistrement, notamment au rangement de cartes mémoire SD, comportant un corps de base (2) plat, en forme de parallélépipède, avec une face supérieure (3), une face inférieure (4) et des côtés frontaux et longitudinaux (5, 6) chaque fois opposés, le corps de base (2) plat formant plusieurs espaces de logement (7, 7') séparés les uns des autres et dans les côtés longitudinaux (5, 6) du corps de base (2) plusieurs ouvertures (8) en forme de fentes étant ménagées avec un écart mutuel prédéfini, chaque ouverture (8) étant en liaison avec chaque fois un espace de logement (7, 7') pour l'insertion d'un support d'enregistrement dans l'espace de logement (7, 7') concerné et le corps de base (2) étant conçu en monobloc, **caractérisé en ce que** les ouvertures (8) en forme de fentes sont fermables chacune avec une partie de couvercle (9) prévue sur le côté longitudinal sur le corps de base (2), **en ce que** chaque partie de couvercle (9) fermable est articulée au moyen d'une charnière pelliculaire (12) sur le côté longitudinal (5, 6) concerné du corps de base (2) et est susceptible de pivoter par rapport au corps de base (2) et **en ce que** pour la fermeture fixe des espaces de logement (7, 7'), chaque partie de couvercle (9) forme ensemble avec le côté longitudinal (5, 6) du corps de base (2) une fermeture par clip.

2. Dispositif (1) selon la revendication 1, **caractérisé en ce que** le corps de base plat (2) présente un format de carte de crédit.

3. Dispositif selon la revendication 1, **caractérisé en ce que** chaque ouverture (8) présente une largeur d'ouverture (a) prédéfiinie, les largeurs d'ouverture (a) étant adaptées à la taille de différents supports d'enregistrement, notamment aux tailles de cartes mémoire SD, de mini cartes de mémoire SD, de micro cartes de mémoire SD ou similaires.

4. Dispositif selon l'une quelconque des revendications précédentes, **caractérisé en ce que** dans la face supérieure (3) et/ou dans la face inférieure (4) sont conçus des creux (10, 10'), les creux (10, 10') reproduisant aussi bien la position que les dimensions des espaces de logement (7, 7') formés par le corps de base (2).

5. Dispositif selon la revendication 4, **caractérisé en ce que** les creux (10, 10') sont conçus sous la forme de fenêtres de visualisation.

6. Dispositif selon la revendication 4 ou la revendication 5, **caractérisé en ce que** les creux (10, 10') sont imprimables et/ou sont conçus pour un marquage manuel.

7. Dispositif selon l'une quelconque des revendications précédentes, **caractérisé en ce que** le corps de base (2) plat est fabriqué en matière plastique, notamment en polypropylène.

8. Dispositif selon l'une quelconque des revendications précédentes, **caractérisé en ce que** le corps de base est conçu pour recevoir une clé USB (11).
